# EUROPÄISCHE PATENTSCHRIFT

(11) **EP 0 137 469 B1**
(45) Veröffentlichungstag und Bekanntmachung des Hinweises auf die Patenterteilung: **25.02.1987**
(21) Anmeldenummer: 84111961.3
(22) Anmeldetag: 05.10.1984
(51) Int. Cl.: F02M 3/07

(54) **Leeraufregelung für einen Ottomotor**
Idling control for a spark-ignited engine
Régulation du ralenti d'un moteur à allumage commandé

(30) Priorität: 13.10.1983 DE 3337260
(43) Veröffentlichungstag der Anmeldung: 17.04.1985
(73) Patentinhaber: Atlas Fahrzeugtechnik GmbH, D-58791 Werdohl (DE)
(72) Erfinder: Brandner, Burkhard, D-5980 Werdohl (DE); Klein, Bernhard, D-5068 Neschen (DE); Stübs, Albert, D-5880 Lüdenscheid (DE)
(74) Vertreter: Hassler, Werner, Dr.

## Beschreibung

Die Erfindung betrifft eine Leerlaufregelung für einen Ottomotor, wobei ein Stellarm einer in einem Saugrohr angeordneten Drosselklappe mit einer Kolbenstange einer pneumatischen Zylindereinheit gekuppelt ist, deren Zylinderkammer über eine Ventilkammer und Eintrittskanäle eines Dreiwege-Durchflußsteuerventils einerseits auf der Abstromseite der Drosselklappe mit dem Saugrohr und andererseits mit der Atmosphäre verbindbar ist.

Damit ein Ottomotor im Leerlauf Belastungsschwankungen aufnehmen kann und nicht stehen bleibt, wird einem Ottomotor ein vergleichsweise fettes Kraftstoff-Luftgemisch zugeführt. Dies bedingt eine erhöhte Schadstofferzeugung und damit Umweltbelastung. Die Leerlaufdrehzahl selbst muß vergleichsweise hoch gewählt werden. Trotzdem treten Schwierigkeiten auf, wenn das Kraftfahrzeug eine Servolenkung oder eine Klimaanlage enthält und wenn dadurch Belastungsschwankungen im Leerlauf auftreten.

Die DE-OS 33 16 660 beschreibt eine Leerlaufregelung der eingangs genannten Art. Die Drosselklappe kann aus einer Anschlagstellung, die der Leerlaufsolldrehzahl entspricht, verstellt werden, um die Leerlaufistdrehzahl bei einem Absinken auf den Sollwert zu halten. Bei zu hoher Leerlaufdrehzahl ist eine Beeinflussung der Drehzahl des Ottomotors nicht möglich. Die Verstellung der Drosselklappe erfolgt dadurch, daß dem Dreiwege-Durchflußsteuerventil periodisch eine Umschaltspannung zugeführt wird, so daß die Zylindereinheit vermehrt mit Unterdruck beaufschlagt wird. Hiermit läßt sich offenbar eine stabile Einstellung nicht gewährleisten, so daß periodische Schwankungen der Leerlaufdrehzahl auftreten.

Die DE-OS 29 48 151 beschreibt eine Leerlaufsteuerung, die ein Absinken der Motordrehzahl unter die Leerlaufsolldrehzahl ausschliessen soll. Die Steuerung erfolgt mit Hilfe eines Magnetventils, das den Saugrohrunterdruck in einem Stellventil wirksam werden läßt. Auch hier dürfte eine stabile Einstellung kaum möglich sein.

Aufgabe der Erfindung ist eine Regelung der Leerlaufdrehzahl unter Kompensation von Belastungsänderungen.

Im Folgenden bedeutet solldrehzahl und Istdrehzahl immmer Leerlaufsolldrehzahl und Leerlaufistdrehzahl.

Diese Aufgabe wird nach der Erfindung dadurch gelöst, daß das Dreiwege-Durchflußsteuerventil eine membranartige, frei bewegliche, ferromagnetische Ventilplatte aufweist, die mit Ventilsitzen der Eintrittskanäle zusammenwirkt und zwischen zwei einander gegenüberstehenden Spulen angeordnet ist, daß die beiden Spulen an Gegentaktausgänge eines lmpulsgenerators mit einstellbarem Tastverhältnis angeschlossen sind, daß ein Differenzkreis ein Solldrehzahlsignal mit einem Istdrehzahlsignal des Ottomotors vergleicht und ein Änderungssignal für das Tastverhältnis an den Impulsgenerator abgibt und daß das solldrehzahlsignal in Abhängigkeit von Betriebsparametern veränderbar ist.

Die Erfindung unterscheidet sich dadurch in nicht naheliegender Weise vom Stand der Technik, als im Leerlauf die Drosselklappeneinstellung geregelt wird, so daß Drehzahlabweichungen oberhalb und unterhalb der Solldrehzahl ausgpregelt werden können. Dadurch kann immer die günstigste Gemischmenge angeseugt werden. Die Schadstofferzeugung wird herabgesetzt. Durch die beschriebene Einstellung der Drosselklappe wird im Leerlauf die Istdrehzahl auf der Solldrehzahl gehalten. Die Erfindung sieht für die Regelung der Einstellung der Drosselklappe die Anwendung des Saugrohrunterdruckes über ein Dreiwege-Durchflußsteuerventil vor. Dieses Dreiwege-Durchflußsteuerventil wird durch einen Impulsgenerator mit einstellbarem Tastverhältnis von Impulsdauer zu Impulspause genau gesteuert. Das Dreiwege-Durchflußsteuerventil erlaubt so eine sehr genaue Steuerung des Durchflusses und damit des Stelldruckes in der Zylindereinheit zur Einstellung der Drosselklappe. Das Tastverhältnis läßt sich kontinuierlich zwischen 0 % und 100 % verstellen. Die Ventilplatte wird durch jeden Impuls zwischen den einander gegenüberliegenden Ventilsitzen hin und her bewegt, wobei die Anlagedauer an den Ventilsitzen durch das Testverhältnis bestimmt ist. Dieses bedeutet, daß jeder Ventilsitz während eines dem Tastverhältnis entsprechenden Zeitanteils geschlossen oder geöffnet ist. Dadurch läßt sich der Durchfluß genau steuern, unbeeinflußt von Kennlinien des Durchflußsteuerventils. Die Regelung der Leerlaufdrehzahl erfolgt darüberhinaus auch parameterabhängig, so daß die Leerlaufdrehzahl an unterschiedliche Betriebszustände des Motors angepaßt werden kann.

Die Erfindung ist bei allen Ottomotoren anwendbar, die ein Saugrohr mit einer Drosselklappe aufweisen. Im übrigen können diese Ottomotoren mit einem Vergaser oder mit einer Einspritzung ausgerüstet sein. Da die Leerlaufregelung nur die Einstellung der Drosselklappe beeinflußt, sind die übrigen Bauteile für die Gemischaufbereitung beliebig

Damit das Tastverhältnis des Impulsgenerators genau gesteuert werden kann, ist vorgeschen. daß zur Änderung des Tastverhältnisses des Impulsgenerators ein Taststeuerkreis vorgesehen ist.

Eine sichere Einstellung der Drosselklappe erreicht man dadurch, daß die pneumatische Zylindereinheit als Membranventil mit einer Rückstellfeder ausgebildet ist. Der Unterdruck wirkt also gegen die Kraft der Rückstellfeder, wobei der wirksame Anteil des Unterdrucks durch die Einstellung des Tastverhältnisses festgelegt wird.

Die Einwirkung unterschiedlicher Parameter wird dadurch ermöglicht, daß ein Abwandlungskreis vorgesehen ist, an dem das Solldrehzahlsignal anliegt und an dessen Ausgang ein in Abhängigkeit von Betribsparametern abgewandeltes Solldrehzahlsignal abgegeben wird.

Damit bei kaltem Motor die Leerlaufdrehzahl einen höheren Wert hat, ist vorgesehen, daß bei niedriger Motortemperatur des Ottomotors an dem Abwandlungskreis ein Signal eines Temperaturfühlers anliegt, das die abgewandelte Solldrehzahl erhöht. Mit ansteigender Betriebstemperatur des Ottomotors stellt sich das Signal des Temperaturfühlers auf den Grundwert ein, so daß entsprechend die abgewandelte Solldrehzahl auf die Solldrehzahl für den Leerlauf abgesenkt wird. Damit ist die Leerlaufregelung nach der Erfindung auch als Startautommatik wirksam, so daß keine besondere Startautomatik nötig ist.

Bei Verzögerungsvorgängen, insbesondere bei schlagartigem Schließen der Drosselklappe, soll die Motordrehzahl nur allmählich auf die Leerlaufdrehzahl abgesenkt werden, um die Schadstoffemission klein zu halten. Hierfür sieht die Erfindung vor, daß bei einer plötzlichen Drehzahlverminderung des Ottomotors ein Änderungssignal im Sinne einer Erhöhung der Solldrehzahl an den Abwandlungskreis abgegeben wird.

Dieses Abwandlungssignal kann am zweckmäßigsten unmittelbar aus dem Istdrehzahlsignal abgeleitet werden, indem zur Erzeugung dieses Abwandlungssignals das Istdrehzahlsignal an einem Differenzierkreis anliegt, der bei einer starken Drehzahlverminderung ein Ausgangssignal abgibt.

Zur Beeinflussung der Zeit, in der die Motordrehzahl auf die Leerlaufsolldrehzahl abgesenkt wird, ist vorgesehen, daß dem Differenzierkreis ein Zeitglied mit verzögertem Abklingen des Ausgangssignal nachgeschaltet ist. Damit kann die Motordrehzahl bei plötzlichem Loslassen des Gaspedals allmählich auf den Leerlaufsollwert zurückgeführt werden

Eine Ausführungsform der Erfindung wird im folgenden unter Bezugnahme auf die anliegende Zeichnung erläutert, in der darstellen:
Fig. 1 eine schematische Ansicht der Leerlaufregelung in Verbindung mit dem Saugrohr eines Ottomotors,
Fig. 2 ein Impulsdiagramm für eine Grenze des Tastverhältnisses
Fig. 3 ein Impulsdiagramm für die entgegengesetzte Grenze des Tastverhältnisses.

Fig. 1 zeigt ein Saugrohr 1 eines Ottomotors, das eine auf einer Welle 2 entgegen der Wirkung einer Rückstellfeder 56 mittels eines Stellarms 33 verschwenkbare Drosselklappe 3 aufnimmmt. Für die Schließstellung der Drosselklappe 3 ist ein Anschlag 58 vorgesehen Die Drosselklappe 3 wird normalerweise durch ein Zugelement 57 betätigt, das an ein nicht dergestelltes Gaspedal angekoppelt ist Außerdem wirkt ein Gestänge 32 auf den Stellarm 33 ein, das jedoch nur in der Leerlaufstellung des Zugelements 57 wirksam ist und im übrigen das Zugelement 57 nicht behindert. Die Koppelung dieser Betätigungselemente ist im Einzelnen nicht dargestellt. Dem Saugrohr 1 kann ein Vergaser oder eine Einspritzung zugeordnet sein In Fig 1 ist die Strömungsrichtung 4 der angesaugten Luft bzw. des Kraftstoff-Luftgemisches angegeben An einer Düse 5 steht der volle Unterdruck des Saugrohres 1 an und kann dort über eine Leitung 40 abgegriffen werden.

Die Erfindung sieht ein Dreiwege-Durchflußsteuerventil 6 vor Dasselbe weist innerhalb einer Ventilkammer 7 zwei einander gegenüberstehende Eintrittsstutzen 8 und 9 mit Ventilsitzen 10 und 11 auf, die Eintrittskanälen 12 und 13 zugeordnet sind. Innerhalb der Ventilkammer 7 befindet sich eine frei bewegliche, membranartige, ferromagnetische Ventilplatte 14, die wechselweise mit den Ventilsitzen 10 und 11 Zusammenwirkt. Ler Ventilplatte 14 stehen Spulen 15, 16 gegenüber, die jeweils auf einen Topfmagneten 17, 18 gewickelt sind. Der jeweilige Kern jedes Topfmagneten 17, 18 nimmt auch einen der Eintrittstutzen 8, 9 auf. In die Ventilkammer 7 mündet ein Austrittskanal 19, der zu einer pneumatischen Zylindereinheit 20 führt.

Die Spulen 15, 16 sind an Gegentaktausgänge 21, 22 eines Impulsgenerators 23 mit einstellbarem Tastverhältnis angeschlossen. Der Impulsgenerator 23 arbeitet mit einer Impulsfrequenz bis zu 1 kHz. Das Tastverhältnis zwischen Impulsdauer und Impulspause des Impulsgenerators 23 läßt sich durch einen Taststeuerkreis 24 zwischcn 0 und 100 % steuern. Der Tasteteuerkreis 24 wird von dem Ausgangssignal eines Differenzkreises 25 beaufschlagt An einem Eingang 26 liegt ein abgewandeltes Solldrehzahlsignal für die Leerlaufdrehzahl an, das für bestimmte Betriebszustände gegenüber dem Solldrehzahlsignal abgewandelt ist, was noch in Einzelheiten erläutert wird. Am anderen Eingang 27 liegt ein Istdrehzahlsignal an, daß die tatsächliche Drehzahl der Kurbelwelle des Ottomotors angibt. Das jeweilige Differenzsignal dient zur Steuerung des Tastverhältnisses über den Taststeuerkreis 24, was noch genauer erläutert wird.

Die Zylindereinheit 20 enthält eine eine Zylinderkammer 34 abschließende Membran 28, einen Kolben 29 mit einer Kolbenstange 37 und eine Druckfeder 30. Die Kolbenstange 37 ist über einen schwenkbar gelagerten stellhebel 31 mit dem Gestänge 32 gekoppelt.

Das Dreiwege-Durchflußsteuerventil 6 ist im Einzelnen folgendermaßen angeschlossen. Die Zylinderkammer 34 ist mit dem Austrittskanal 19 verbunden. Die Leitung 40 führt zum Eintrittskanal 13 mit der Drosselstelle 36. Der Eintrittskanal 12 mündet in die Atmosphäre und enthält eine Drosselstelle 35. Die Durchflußquerschnitte der Drosselstellen 35 und 36 sind kleiner als der Durchflußquerschnitt des Durchflußsteuerventils 6, damit Änderungen des Durchflußquerschnitts des Durchflußsteuerventils, insbesondere Abnutzungen der Verntilsitze 10 und 11 keine nachteilige Auswirkung auf des Regelverhalten haben.

Der Eingang 26 des Differenzkreises 25 ist an einen Abwandlungskreis 53 angekoppelt, in den einerseits ein Solldrehzahlsignal 54 eingegeben wird. Andererseits liegen über die Leitungen 60 und 61 Abwandlungsignale an, die das Solldrehzahlsignal 54 abwandeln, so daß am Eingang 26 ein abgewandeltes Solldrehzahlsignal 54 anliegt.

Die Leitung 60 kommt von einem Temperaturfühler 55, der in eine Kühlwasserleitung 59 des Ottomotors eingebaut ist und die Kühlwassertemperatur mißt. Auch jede andere Messung der Motortemperatur ist möglich.

Das Istdrehzahlsignal auf der Leitung 27 wird in einem Differenzierkreis 51 differenziert. Der Differenzierkreis 51 gibt dann ein Ausgangssignal ab, wenn die Motordrehzahl schlagartig absinkt. Dieses ist der Fall bei plötzlichem Loslassen des Gaspedals. Das Ausgangssignal des Differenzierkreises 51 liegt an einem Zeitglied 52 an, das nach dem Ansprechen auf das Ausgangssignal des Differenzierkreises 51 ein allmählich auf den Grundwert abfallendes Spannungssignal auf der Leitung 61 an den Abwandlungskreis 53 abgibt. Dadurch wird eine Erhöhung des abgewandelten Solldrehzahlsignals am Eingang 26 bewirkt, so daß sich die Drehzahl entsprechend dem abgewandelten Solldrehzahlsignal nur allmählich auf die Leerlaufsolldrehzahl einstellt. Damit werden plötzliche Verzögerungen der Motordrehzahl vermieden. Die Schadstoffemission wird herabgesetzt.

Das Regelverhalten der Leerlaufregelung wird zunächst für den Fall des betriebswarmen Motors erläutert. Am Eingang 26 des Differenzkreises 25 liegt das nicht abgewandelte Solldrehzahlsignal an. Die Solldrehzahl hat einen Grundwert von 500 Umdrehungen pro Minute. Auch andere Einstellungen sind möglich. An der Leitung 27 steht ein Istdrehzahlsignal an, das die Istdrehzahl der Kurbelwelle angibt. Beim Vergleich innerhalb des Differenzkreises 25 wird ein Differenzsignal als Änderungssignal gebildet. Solange die Istdrehzahl größer als die Solldrehzahl ist, wird am Ausgang des Differenzkreises 25 ein Änderungssignal einer Polarität an den Taststeuerkreis 24 abgegeben, das eine Verkleinerung des Tastverhältnises des Impulsgenerators 23 ergibt, im Falle der Darstellung der Fig. 2 etwa 00/0. Die obere Kurve gibt die kurzen Impulse mit langer Impulspause am Ausgang 21 für die Spule 15 an. Der Gegentaktausgang 22 und damit die Spule 16 führen eine Impulsform gemäß der unteren Hälfte der Fig. 2, also kurze Impulspause und lange Impulsdauer Diese Impulsform bewirkt, daß die Ventilplatte 14 nahezu dauernd an dem Ventilsitz 11 anliegt. Infolgedessen ist der Eintrittskanal 17 abgesperrt, so daß in der Zylinderkammer 34 im wesentlichen Atmosphärendruck herrscht. Der Kolben 29 der Zylindereinheit 20 wird infolgedessen nach rechts, bezogen auf Fig. 1, bewegt, so daß die Drosselklappe den Saugrohrquerschnitt verkleinert. Die Motordrehzahl wird abgesenkt, bis die Solldrehzahl erreicht ist. Dann verschwindet das Änderungssignal, so daß sich das Ausgangssignal des Taststeuerkreises 24 nicht mehr ändert. Infolgedessen erfolgt keine weitere Drehzahländerung.

Wenn dann infolge einer Belastungsänderung die Leerlaufdrehzahl absinkt, so wird das Istdrehzahlsignal auf der Leitung 27 kleiner als das Solldrehzahlsignal auf der Leitung 26. Der Differenzkreis 25 gibt jetzt ein Ausgangssignal entgegengesetzter Polarität an den Taststeuerkreis 24 ab, so der Taststeuerkreis 24 ein höheres Tastverhältnis des Impulsgenerators 23 bewirkt.

Fig. 3 zeigt in der oberen Hälfte den Impulsverlauf für ein Tastverhältnis von nahezu 100 % am Ausgang 21 und in der unteren Hälfte am Gegentaktausgang 22. Die Spulensteuerung mit diesen Impulsen bedeutet, daß die Ventilplatte 14 nahezu ständig an dem Ventilsitz 10 anliegt und infolgedessen der Saugrohrunterdruck in der Zylinderkammer 34 wirksam ist. Infolgedessen wird durch den Saugrohrunterdruck der Kolben 9, bezogen auf Fig. 1, nach links bewegt. Dadurch wird der Stellarm 33 mit der Drosselklappe 3 in Uhrzeigerrichtung verschwenkt, so daß die Drosselklappe 3 geöffnet wird. Der Motor kann also eine größere Gemischmenge ansaugen, so daß sich entsprechend die Drehzahl erhöht. Diese Beeinflussung dauert so lange an, bis die Istdrehzahl wieder den Solldrehzahlwert erreicht hat.

Das Tastverhältnis kann zwischen 0 % und 100 % kontinuierlich gesteuert und auf jeden Wert eingestellt werden. Jede Stellung entspricht einer stabilen Einstellung der Drosselkappe.

Zur Ausschaltung kurzzeitiger Regelschwingungen dienen die Drosselstellen 35 und 36 in den Eintrittskanälen 12 und 13. Diese Drosselstellen begrenzen die Änderungsgeschwindigkeit der Drehzahl.

Über den Abwandlungskreis 53 kann das Solldrehzahlsignal abgewandelt werden, wie dies oben erläutert wurde. Man erhält dann während der Warmlaufphase oder während einer Verzögerungsphase eine erhöhte Leerlaufdrehzahl.

## Patentansprüche

1. Leerlaufregelung für einen Ottomotor, wobei ein Stellarm (33) einer in einem Saugrohr angeordneten Drosselklappe (3) mit einer Kolbenstange (37) einer pneumatischen Zylindereinheit (20) gekoppelt ist, deren Zylinderkammer (34) über eine Ventilkammer (7) und Eintrittskanäle (12, 13) eines Dreiwege-Durchflußsteuerventils (6) einerseits auf der Abstromseite der Drosselklappe (3) mit dem Saugrohr (1) und andererseits mit der Atmosphäre verbindbar ist, dadurch gekennzeichnet, daß das Dreiwege-Durchflußsteuerventil (6) eine membranartige, frei bewegliche, ferromagnetische Ventilplatte (14) aufweist, die mit Ventilsitzen (10, 11) der Eintrittskanäle (12, 13) zusammenwirkt und zwischen zwei einander gegenüberstehenden Spulen (15, 16) angeordnet ist, daß die beiden Spulen (15, 16) an Gegentaktausgänge (21, 22) eines Impulsgenerators (23) mit einstellbarem Tastverhältnis angeschlossen sind, daß ein Differenzkreis (25) ein Solldrehzahlsignal mit einem Istdrehzahlsignal des Ottomotors vergleicht und ein Änderungssignal für das Tastverhältnis an den Impulsgenerator (23) abgibt und daß das Solldrehzahlsignal (54) in Abhängigkeit von Betriebsparametern veränderbar ist.

2. Leerlaufregelung nach Anspruch 2, dadurch gekennzeichnet, daß zur Änderung des Tastverhältnisses des Impulsgenerators (23) ein Taststeuerkreis (24) vorgesehen ist.

3. Leerlaufregelung nach Anspruch 1 oder 2, dadurch gekennzeichnet, daß die pneumatische Zylindereinheit (20) als Membranventil mit einer Rückstellfeder (30) ausgebildet.

4. Leerlaufregelung nach einem der Ansprüche 1 bis 3, dadurch gekennzeichnet, daß ein Abwandlungskreis (53) vorgesehen ist, an dem das Solldrehzahlsignal (54) anliegt und an dessen Ausgang ein in Abhängigkeit von Betriebsparametern abgewandeltes Solldrehzahlsignal abgegeben wird.

5. Leerlaufregelung nach Anspruch 4, dadurch gekennzeichnet, daß bei niedriger Motortemperatur des Ottomotors an dem Abwandlungskreis (53) ein Signal eines Temperaturfühlers (55) anliegt, das die abgewandelte Solldrehzahl erhöht.

6. Leerlaufregelung nach Anspruch 4, dadurch gekennzeichnet, daß bei einer plötzlichen Drehzahlverminderung des Ottomotors ein Änderungssignal im Sinne einer Erhöhung der Solldrehzahl an den Abwandlungskreis (53) abgegeben wird.

7. Leerlaufregelung nach Anspruch 6, dadurch gekennzeichnet, daß zur Erzeugung dieses Abwandlungssignals das Istdrehzahlsignal an einem Differenzierkreis (51) anliegt, der bei einer starken Drehzahlverminderung ein Ausgangssignal abgibt.

8. Leerlaufregelung nach Anspruch 7, dadurch gekennzeichnet, daß dem Differenzierkreis (51) ein Zeitglied (52) mit verzögertem Abklingen des Ausgangssignal nachgeschaltet ist.

## Claims

1. An idling control for a spark-ignited engine wherein a positioning leg (33) of a throttle valve (3) arranged in a suction pipe is coupled with a piston rod (37) of a pneumatic cylinder unit (20), the cylinder chamber (34) of which is connectable via a valve chamber (7) and input conduits (12, 13) of a three-way flow control valve (6) on the one hand on the downstream side of the throttle valve (3) with the suction pipe (1) and on the other hand with the atmosphere, characterized in that the three-way flow control valve (6) comprises a menbrane-like, freely movable, ferromagnetic valve plate (14) which cooperates with valves seats (10, 11) of the input conduits (12, 13) and is arranged between two coils (15,16) opposing each other, that the two coils (15, 16) are connected to push-pull outputs (21, 22) of a pulse generator (23) having an adjustable pulse duty factor, that a comparing circuit (25) compares a nominal speed signal with an actual speed signal of the spark-ignited engine and delivers a modifying signal for the pulse duty factor to the pulse generator (23), and that the nominal speed signal (54) is variable as a function of operating parameters.

2. An idling control according to claim 1, characterized in that for the modification of the pulse duty factor of the pulse generator (23) a duty factor adjustment circuit (24) is provided

3. An idling control according to claim 1 or 2, characterized in that the pneumatical cylinder unit (20) is provided as membrane valve with a restoring spring (30).

4. An idling control according to any of the claims 1 to 3, characterized in that a modifying circuit (53) is provided to which the nominal speed signal (54) is applied and on the output of which a modified nominal speed signal modified as a function of operating parameters is delivered.

5. An idling control according to claim 4, characterized in that in case of low temperature of the spark-ignited engine on the modifying circuit (53) a signal of a temperature sensor (55) is applied which increases the modified nominal speed.

6. An idling control according to claim 4, characterized in that in case of a sudden reduction of the speed of the spark-ignited engine a modifying signal is delivered to the modifying circuit (53) in order to increase the nominal speed.

7. An idling control according to claim 6, characterized in that for the generation of this modifying signal the actual speed signal is applied on a differentiating circuit (53) which delivers an output signal in case of a considerable reduction of the speed.

8. An idling control according to claim 7, characterized in that a time function circuit (52) with delayed decrease of the output signal is connected to the differentiating circuit (51).

## Revendications

1. Réglage du ralenti d'un moteur à allumage par étincelle, dans lequel un bras de réglage (33) d'un clapet d'étranglement (3) agencé dans un tuyau d'aspiration est accouplé à une tige de piston (37) d'une unité de cylindre pneumatique (20), dont la chambre de cylindre (34) est, par l'intermédiaire d'une chambre de soupape (7) et de canaux d'entrée (12, 13) d'une soupape de commande de passage à trois voies (6), en communication d'une part avec le tuyau d'aspiration (1) du côté aval du clapet d'étranglement (3) et d'autre part avec l'atmosphère, caractérisé en ce que la soupape de commande de passage à trois voies (6) présente une plaque de soupape ferromagnétique (14) de type membrane, librement mobile, qui coopère avec des sièges de soupape (10, 11) des canaux d'entrée (12, 13) et qui est agencée entre deux bobines mutuellement opposées (15, 16), en ce que les deux bobines (15, 16) sont raccordées aux sorties symétriques (21, 22) d'un générateur d'impulsions (23) à efficacité impulsionnelle ajustable, en ce qu'un circuit différentiel (25) compare un signal de nombre de tours prescrit avec un signal de nombre de tours réel du moteur à allumage par étincelle et fournit un signal de modification de l'efficacité impulsionnelle au générateur d'impulsions (23) et en ce que le signal de nombre de tours prescrit (54) peut être modifié en fonction de paramètres de fonctionnement.

2. Réglage du ralenti suivant la revendication 1, caractérisé en ce qu'un circuit de commande (24) est prévu pour modifier l'efficacité impulsionnelle du générateur d'impulsions (23).

3. Réglage du ralenti suivant l'une des revendidations 1 et 2, caractérisé en ce que l'unité de cylindre pneumatique (20) est réalisée sous la forme d'une soupape à membrane pourvue d'un ressort de rappel (30).

4. Réglage du ralenti suivant l'une des revendications 1 à 3, caractérisée en ce qu'est prevu un circuit de modification (53) auquel est appliqué le signal de nombre de tours prescrit (54) et à la sortie duquel est émis un signal de nombre de tours prescrit modifié en fonction de paramètres de fonctionnement.

5. Réglage du ralenti suivant la revendication 4, caractérisé en ce que, lorsque la température du moteur à allumage par étincelle est basse, un signal d'un détecteur de température (55), qui élève le nombre de tours prescrit modifié, est appliqué au circuit de modification (53).

6. Réglage du ralenti suivant la revendication 4, caractérisé en ce que, lors d'une diminution brusque du nombre de tours du moteur à allumage par étincelle, un signal de modification dans le sens d'une augmentation du nombre de tours prescrit est fourni au circuit de modification (53).

7. Réglage du ralenti suivant la revendication 6, caractérisé en ce que, pour la production de ce signal de modification, le signal d,e nombre de tours réel est appliqué à un circuit différenciateur (51) qui, lors d'une forte diminution du nombre de tours, émet un signal de sortie.

8. Réglage du ralenti suivant la revendication 7, caractérisé en ce qu'un organe temporisateur (52) à amortissement ralenti du signal de sortie est monté en aval du circuit différenciateur (51).
